# EUROPÄISCHE PATENTSCHRIFT

(11) **EP 2 257 736 B1**
(45) Veröffentlichungstag und Bekanntmachung des Hinweises auf die Patenterteilung: **25.11.2015**
(21) Anmeldenummer: 09716505.4
(22) Anmeldetag: 16.02.2009
(51) Int. Cl.: F23D 14/62, F23R 3/28, F23C 7/00, F23D 14/02

(54) **VERFAHREN ZUM ERZEUGEN VON HEISSGAS**
METHOD FOR THE PRODUCTION OF HOT GAS
PROCÉDÉ DE PRODUCTION DE GAZ CHAUD

(30) Priorität: 07.03.2008 CH 350082008
(43) Veröffentlichungstag der Anmeldung: 08.12.2010
(73) Patentinhaber: ALSTOM Technology Ltd, 5400 Baden (CH)
(72) Erfinder: CARRONI, Richard, CH-5443 Niederrohrdorf (CH); PAIKERT, Bettina, CH-5452 Oberrohrdorf (CH)
(74) Vertreter: Pesce, Michele
(86) Internationale Anmeldenummer: PCT/EP2009/051764
(87) Internationale Veröffentlichungsnummer: WO 2009/109454

(56) Entgegenhaltungen:
- EP-A- 0 694 740
- EP-A- 0 833 105
- WO-A-2006/058843
- US-A- 5 673 551
- US-A1- 2004 172 949
- US-A1- 2004 226 299
- US-B1- 7 162 864

## Beschreibung

### Technisches Gebiet

Die vorliegende Erfindung bezieht sich auf das Gebiet der Verbrennungstechnik. Sie betrifft ein Verfahren zum Verbrennen von H2-reichen Brennstoffen gemäss dem Oberbegriff des Anspruchs 1.

### Stand der Technik

Aus der WO-A1-2006/069861 ist ein Vormischbrenner mit nachfolgender Mischstrecke bzw. Mischrohr (ein so genannter AEV-Brenner) bekannt geworden, bei dem im gemäss EP-A1-704 657 ausgebildeten Vormischbrenner zentral ein erster Brennstoff eingedüst und zwischen den von den Schalen im Drallerzeuger (insbesondere im EP-A1 321 809 gut ersichtlich) gebildeten Lufteintrittsschlitzen oder Kanälen mindestens ein zweiter Brennstoff in die dort in den Innenraum einströmende Luft eingeführt werden kann. Im nachfolgenden Mischrohr ist eine weitere Vorrichtung zum Eindüsen eines dritten Brennstoffs vorgesehen. Alle hier und später genannten Druckschriften und deren Weiterentwicklungen bilden einen integrierenden Bestandteil dieser Anmeldung.

Zur Verbrennung von H2-reichen Brennstoffen, wie sie beispielsweise in Form von Syngas bei der Kohlevergasung entstehen, ist bereits vorgeschlagen worden, wenigstens einen Teil des H2-reichen Brennstoffs über das Mischrohr eines solchen Vormischbrenners einzudüsen. Auch ist bereits ein solcher Vormischbrenners mit Erdgas im mageren Vormischbetrieb erprobt worden, bei dem unter hohem Druck zusätzlich H2-reiche Brennstoffe mit H2-zu-N2-Verhältnissen von 70/30 und 60/40 axial abgestuft im Vormischbrenner und im Mischrohr eingedüst worden sind.

Bei diesen Erprobungen hat sich gezeigt, dass - wenn vom Erdgas vollständig auf den H2-reichen Brennstoff umgeschaltet wird - die Flamme sich stromaufwärts in das Mischrohr wandert. Obgleich der Brenner auf diese Weise ohne Beschädigungen und mit ausreichend niedrigem NOx-Ausstoss betrieben werden konnte, ergaben sich dennoch zahlreiche Nachteile, namentlich:
- Die Druckverluste im Vormischbrenner erhöhten sich um den Faktor 3. Dies ist bei Gasturbinen im Hinblick auf einen zugehörigen Gasturbinen-Kreislauf unerwünscht.
- Die zur Verfügung stehende Mischlänge, d.h. der Abstand zwischen dem Ort der Eindüsung des Brennstoffes und der Flammenfront, verringert sich, was zu einer erhöhten NOx-Emission führt.
- Hochfrequente Pulsationen gewinnen an Bedeutung. In diesem Zusammenhang sei erwähnt, dass die thermoakustischen Schwingungen eine Gefahr für jede Art von Verbrennungsanwendungen darstellen. Sie führen zu Druckschwingungen hoher Amplitude, zu einer Einschränkung des Betriebsbereiches, und sie können die Schadstoffemissionen erhöhen. Dies trifft insbesondere auf Verbrennungssysteme mit geringer akustischer Dämpfung zu, wie dies beispielsweise bei Ringbrennkammern mit schallharten Wänden der Fall ist. Um im Bezug auf Pulsationen und SchadstoffEmissionen eine hohe Leistungskonversion über einen breiten Betriebsbereich zu gewährleisten, müssen Vorkehrungen gegen diese Pulsationen getroffen werden.

### Darstellung der Erfindung

Es ist daher Aufgabe der Erfindung, ein Verfahren zur Verbrennung von H2-reichen Brennstoffen anzugeben, welches ein Zurückwandern der Flamme in den Brenner sowie Pulsationen sicher verhindert, auch während einer Umschaltung von Erdgas auf H2-reichen Brennstoffe.

Die Aufgabe wird durch die Gesamtheit der Merkmale des Anspruchs 1 gelöst. Wesentlich für die Erfindung ist, dass zusätzlich zum H2-reichen Brennstoff eine geringe Menge Erdgas im Vormischbetrieb in die Brenneranordnung eingeführt und zusammen mit dem H2-reichen Brennstoff verbrannt wird.

Eine Ausgestaltung des Verfahrens nach der Erfindung ist dadurch gekennzeichnet, dass zunächst das Erdgas und der H2-reiche Brennstoff miteinander vermischt werden, und dass das resultierende Brennstoffgemisch in der Brenneranordnung mit Luft vermischt und verbrannt wird. Hierdurch kann vor allem das System der Brennstoffzuführung und -verteilung vereinfacht werden. Auch in diesem Fall kann vorzugsweise eine Brenneranordnung verwendet werden, welche einen Vormischbrenner und ein daran anschliessendes Mischrohr umfasst, wobei im Vormischbrenner aus der Luft und dem Brennstoffgemisch das Luft/BrennstoffGemisch erzeugt wird.

Es wird eine Brenneranordnung verwendet, wie sie beispielsweise in der WO-A1-2007/113074 offenbart ist, bei welcher im Rahmen einer sequentiellen Verbrennung eine Brennstofflanze in einen Heissgasstrom hineinragt, und wobei das Brennstoffgemisch über die Brennstofflanze, ggf. mit zusätzlicher Luft, in den Heissgasstrom eingedüst wird. Die in dieser Druckschrift dargestellten Brennstofflanzen (Fig. 2-6) sind für den Einsatz in der Niederdruck-Brennkammer (Pos. 14) konzipiert. Der Betrieb einer solchen Niederdruck-Brennkammer mit dem Einsatz einer oben beschriebenen Brennstofflanze bei einer sequentiell befeuerten Gasturbine geht beispielsweise aus EP 620 362 A1 hervor.

### Kurze Erläuterung der Figuren

Die Erfindung soll nachfolgend anhand von Ausführungsbeispielen im Zusammenhang mit der Zeichnung näher erläutert werden. Alle für das unmittelbare Verständnis der Erfindung nicht erforderlichen Elemente sind weggelassen worden. Gleiche Elemente sind in den verschiedenen Figuren mit den gleichen Bezugszeichen versehen. Die Strömungsrichtung der Medien ist mit Pfeilen angegeben.

Es zeigen:
- Fig. 1: eine stark vereinfachte schematisierte Darstellung eine Brenneranordnung vom AEV-Typ, bei welcher das zusätzliche Erdgas und der H2-reiche Brennstoff in Strömungsrichtung nacheinander eingedüst werden, wobei der H2-reiche Brennstoffstoff wahlweise auch in den Drallerzeuger eingedüst werden kann;
- Fig. 2: eine zu Fig. 1 vergleichbare Darstellung einer Brenneranordnung vom AEV-Typ, bei welcher das zusätzliche Erdgas und der H2-reiche Brennstoff zuerst vermischt werden und dann das resultierende Gemisch eingedüst wird;
- Fig. 3: eine stark vereinfachte schematisierte Darstellung einer für die sequentielle Verbrennung vorgesehenen Brenneranordnung mit einer Brennstofflanze, bei welcher gemäss einem Ausführungsbeispiel des erfindungsgemässen Verfahrens das zusätzliche Erdgas und der H2-reiche Brennstoff zuerst vermischt werden und dann das resultierende Gemisch in einen Heissgasstrom eingedüst wird; und
- Fig. 4: der Einsatz der Brennstofflanze nach Fig. 3 in einer Brennkammer einer Gasturbine mit einer sequentiellen Verbrennung.

### Wege zur Ausführung der Erfindung

In Fig. 1 ist in einer stark vereinfachten schematisierten Darstellung eine Brenneranordnung mit einem als Drallerzeuger ausgebildete Kopfstufe und einem anschliessenden Mischrohr wiedergegeben, bei welcher das zusätzliche Erdgas und der H2-reiche Brennstoff in Strömungsrichtung nacheinander eingedüst werden. Die Brenneranordnung 10 umfasst einen Drallerzeuger 11, der bisweilen auch als eigenständiger Vormischbrenner zum Einsatz gelangen kann, wobei dieser in an sich bekannter Weise kegelförmig ausgebildet ist, wie er beispielsweise in EP-A1-321 809 beschreiben ist. Hier ist es wichtig, dass die Drallstärke im Drallerzeuger über seine Geometrie so gewählt ist, dass das Aufplatzen des Wirbels oder der Wirbel nicht im Mischrohr, sondern weiter stromab am Brennkammereintritt erfolgt, wobei die Länge des Mischrohrs 13 so zu dimensionieren ist, dass sich eine ausreichende Mischungsgüte für alle zum Einsatz gelangenden Brennstoffe einstellt. Wird eine solcher Drallerzeuger zugrunde gelegt, so ergibt sich die Drallstärke aus der Auslegung des entsprechenden Kegelwinkels, der Lufteintrittsschlitze resp. Kanäle und deren Anzahl. In das Innere des Vormischbrenners 11 strömt durch die genannten Lufteintrittsschlitze oder Kanäle Verbrennungsluft ein, wobei im Bereich dieser Lufteintrittsschlitze oder Kanäle Mittel zur Eindüsung eines Brennstoffes vorgesehen sind, dergestalt, dass sich in dem von den teilkegelschalen gebildeten Innenraum ein Luft/Brennstoff-Gemisch 12 bildet. Das Luft/BrennstoffGemisch 12 erhält einen Drall um die Achse 15 der Brenneranordnung 10 und tritt stromab in ein Mischrohr 13 ein, wo die vollständige Durchmischung von Luft und Brennstoff erfolgt. Das Mischrohr 13 mündet in eine Brennkammer 14, in der sich eine Flammenfront bildet, mit der das Luft/Brennstoff-Gemisch zur Verbrennung gelangt. Am Mischrohr 13 ist eine vorzugsweise ringförmig ausgebildete Eindüsvorrichtung 16 vorgesehen, durch die zusätzlich Brennstoff in das Mischrohr 13 eingedüst und in die Verbrennung mit einbezogen werden kann. Bei Bedarf sind in einem Übergangsbereich zwischen Drallerzeuger 11 und Mischrohr 13 in dieser Figur nicht näher gezeigte Übergangskanäle vorgesehen, welche die Überführung der im Drallerzeuger 11 gebildeten Luft resp. Luft/Brennstoff-Strömung in das Mischrohr 13 übernehmen. Eine solche Konfiguration geht aus EP-A1-704 657 hervor. Des Weiteren kann der Drallerzeuger so ausgebildet werden, dass dieser aus mindestens zwei hohlen in Strömungsrichtung ineinandergeschachtelten sich zu einem Körper ergänzenden Teilschalen besteht, deren Querschnitt in Strömungsrichtung im Gegensatz zu dem obigen Drallerzeuger 11 nicht kegelförmig, sondern zylindrisch oder quasi-zylindrisch verläuft, wobei im Innenraum vorzugsweise auf der Symmetrieachse des Körpers ein Innenkörper vorgehen ist, dessen Querschnitt in Strömungsrichtung kegelförmig oder quasikegelförmig abnimmt. Eine solche Konfiguration ist beispielsweise aus EP-A1-777 081 bekannt geworden.

Gemäss dem in Fig. 1 gezeigten Ausführungsbeispiel wird in dem Vormischbrenner 11 im Vormischbetrieb eine geringe Menge Erdgas F1 eingedüst und mit Luft vermischt. Das Erdgas F1 wird über eine erste Brennstoffzuführung 17 zugeführt und kann beispielsweise mittels eines Ventils 19 auf den erforderlichen Massenstrom eingestellt werden. Der Hauptteil der Ausgangsleistung der Brenneranordnung 10 wird jedoch durch einen H2-reichen Brennstoff F2 bestritten, der über eine zweite Brennstoffzuführung 18 zur Eindüsvorrichtung 16 geleitet und dort in das Luft/Brennstoff-Gemisch 12 aus dem stromauf wirkenden Drallerzeuger 11 eingedüst. Wahlweise kann auch ein Anteil dieses H2-reichen Brennstoffes 18' in den Drallerzeuger 11 eingedüst werden, wie dies aus Fig. 1 hervorgeht, wobei dessen Anteil typischerweise bis zu 30% ausmacht. Diese Art des Brennerbetriebs hat folgende Vorteile:
- Der Druckverlustkoeffizient Zeta verringert sich von 2,8 auf 1,5, was einer starken Reduktion des Druckverlustes im Brenner entspricht.
- Die hochfrequenten Pulsationen (von 2 bis 4 kHz) sind praktisch eliminiert.
- Die NOx-Emissionen sind minimiert, dies aufgrund der Tatsache, dass die Flamme mit einem maximierten vorgemischten Luft/Brennstoff-Gemisch alimentiert wird.
- Die Brennstoffzuführungen 17 im Bereich des Drallerzeugers 11 für das Erdgas sind stets gespült, so dass ein Umschalten auf Erdgasbetrieb in kürzester Zeit möglich ist.
- Wenn die Flammenfront tatsächlich stromaufwärts in den Brenner wandert, verankert sie sich relativ weit stromabwärts im Mischrohr und brennt in einer stabilen und sicheren Weise. Wenn in einer Mehr-Brenner-Anordnung - wie sie in Gasturbinen üblich ist - eine Rückzündung ("flashback") bei einem Brenner auftritt, führt dies eher zu einem stabilen Zustand im Brenner, und nicht zu einer betriebsrelevanten negativen Entwicklung, bei welcher die Flammenfront noch weiter stromaufwärts wandert, bis eine Zerstörung des Brenners einsetzt, wie dies bei normalen Brennern immanent der Fall ist. Tritt dieser Zustand ein, so ist der Grund darin zu suchen, dass der betreffende Brenner blockiert und der Durchfluss an Luft abnimmt. Das bedeutet dann auch, dass ein einzelner Brenner zeitweise abgeschaltet und wieder neu gezündet werden kann. Der Betrieb der anderen Brenner in der Gasturbine werden dadurch nicht berührt.
- Der Grund, dass die Flammenfront hier gegenüber dem erfindungsgemäss eingesetzten Vormischbrenner 11 nicht zurückschlagen kann und dementsprechend nicht zu einer Zerstörung kommen kann, ist darin zu sehen, dass ebendiese Flammenfront eine feste örtliche Verankerung im Mischrohr 13 inne nimmt, dergestalt, dass sie auch nicht stromaufwärts kriechen kann; der Luftstrom wird dabei kaum beeinträchtigt.

Während im Ausführungsbeispiel der Fig. 1 das Erdgas F1 und der H2-reiche Brennstoff F2 separat und in axialer Abstufung in der Brenneranordnung 10 eingedüst werden, ist es auch denkbar, beide Brennstoffe gemäss Fig. 2 vor dem Eindüsen vorzumischen. Hierzu werden die beiden Brennstoffzuführungen 17 und 18 für die Brennstoffe F1 und F2 zusammengeführt und das entstehende Brennstoffgemisch wird dann einerseits im Drallerzeuger 11 und andererseits in der Eindüsvorrichtung 16 am Mischrohr 13 eingedüst.

Die Stabilisierung der Flammenposition und die damit verbundene Begrenzung der NOx-Emissionen und Vermeidung von Pulsationen mittels eines geringen Zusatzes an Erdgas lässt sich auch bei einer Gasturbine mit sequentieller Verbrennung zum Einsatz bringen, und zwar in der zweiten oder nachfolgenden Verbrennungsstufe. In Fig. 3 ist eine Brennstofflanze 20 wiedergegeben, wie sie in der eingangs genannten WO-A1-2007/113074 offenbart ist. Die Brennstofflanze 20 ragt in den Heissgastrom 26 aus einer vorhergehenden Verbrennungsstufe, die beispielsweise die in Fig. 1 gezeigte Brenneranordnung umfassen kann. In der Brennstofflanze 20 sind ineinander ein Aussenrohr 21 und ein Innenrohr 22 angeordnet. Das Aussenrohr hat Eindüsungsöffnungen 23. Im Zwischenraum zwischen Innenrohr 22 und Aussenrohr 21 wird Luft 25 zugeführt, während durch das Innenrohr 22 eine Mischung aus dem H2-reichen Brennstoff F2 und dem geringen Anteil an Erdgas F1 eingeführt wird. Die sich bildende Luft/Brennstoff-Mischung tritt in den Heissgasstrom 26 aus und zündet dort unter Ausbildung einer Flamme.

Fig. 4 zeigt in schematischer Darstellung eine Niederdruck-Brennkammer 27 bei einer durch sequentielle Verbrennung betriebenen Gasturbine. Eine solche Gasturbine geht beispielsweise aus einem Aufsatz von Joos, F. et al., "Field Experience of the Sequential Combustion System for the ABB GT24/GT26 Gasturbine Family", IGTI/ASME 98-GT-220, 1998 Stockholm, wobei die dortige Fig. 1 den Aufbau einer solchen Gasturbine zeigt. Des Weiteren wird auf eine Publikation in ABB Review 2/1997 (Seiten 4-14) hingewiesen, insbesondere auf Figur 15 (Seite 13), in welcher die Hauptkomponenten einer solchen Gasturbine ebenfalls dargestellt sind. Die Niederdruck-Brennkammer ist hier als "SEV Combustor" bezeichnet. Der Betrieb dieser Niederdruck-Brennkammer 27 ist auf Selbstzündung ausgelegt, d.h. die in die Brennkammer 27 einströmenden Heissgasstrom 26 weisen eine sehr hohe Betriebstemperatur auf, dergestalt, dass die Verbrennung des über mindestens eine Brennstofflanze 20 eingedüsten Brennstoffgemisches F1+F2 durch Selbstzündung erfolgt. Bei dieser Art von Verbrennung ist es wichtig, dass die Flammenfront in der stromab angeordneten Brennkammer 14 ortsmässig stabil bleibt. Auch zur Erreichung dieses Zieles werden in dieser Selbstzündungs-Brennkammer 27, vorzugsweise an der Innen- und Aussenwand in Umfangsrichtung angeordnet, eine Reihe von Elemente 28, sogenannte Wirbel-Generatoren, vorgesehen, welche in axialer Richtung vorzugsweise stromauf der Brennstofflanze 20, die grundsätzlich aus einem vertikalen Aussenrohrteil 21 und einem horizontalen Aussenrohrteil 21' besteht, platziert sind. Die Aufgabe dieser Elemente 28 besteht darin, Wirbel zu erzeugen, welche eine Rückstromzone induzieren. Die Ausgestaltung dieser Wirbel-Generatoren 28 sowie die Anordnung in der Brennkammer 27 gehen aus DE-44 46 611 A1 hervor. Hinsichtlich der verschiedenen Eindüsungsmöglichkeiten 29 des Brennstoffgemisches F1+F2 in die Brennkammer 27 wird grundsätzlich auf WO 2007/113074 A1 verwiesen. Eine weitere Möglichkeit ist in Fig. 4 selbst ersichtlich, bei welcher die versinnbildlichten Brennstoffstrahlen 29 aus einer oder mehreren Eindüsungsöffnungen strömen, welche auf dem Umfang des axialen Aussenrohres 21' der Brennstofflanze 20 angeordnet sind und unter einen bestimmten Eindüsungswinkel α der oder die Brennstoffe in die strömenden Arbeitsgase 26 der Brennkammer 27 eindüsen. Vorzugsweise variiert dieser Eindüsungswinkel α zwischen 20° und 120° gegenüber der Oberfläche des horizontalen Aussenrohrteils 21' der Brennstofflanze 20, wobei aber auch Eindüsungswinkel unter 20° und über 120° möglich sind. Eine weitere Eindüsung der Brennstoffe F1 oder F1+F2 oder F2 ist stromab der Brennstofflanze 20 über die Eindüsungsvorrichtung 16 vorgesehen, welche ebenfalls über eine oder mehrere Eindüsungsöffnungen verfügt, wobei die Richtung der Brennstoffstrahlen 30 einen breiten Spektrum einnehmen können, wie dies aus Fig. 4 hervorgeht, vorzugsweise weist die Eindüsung einen der Winkel α' zwischen 20° und 120° gegenüber der Oberfläche der Innenwand der Brennkammer 27, wobei auch Eindüsungswinkel unter 20° und über 120° möglich sind. Die Art des Betriebes dieser Brennkammer 27 betreffend die dort eingebrachten Brennstoffe und hinsichtlich der Eindüsungswinkel der Brennstoffstrahlen resp. der Brennstofföffnungen 29, 30 hängt von Faktoren ab, welche mit der sequentiellen Verbrennung im Zusammenhang stehen. Selbstverständlich kann die Einbringung der Brennstoffe gemäss Fig. 4 auch bei den vorangehenden beschriebenen Brennkammern gemäss Fig. 1 und 2 in gleicher oder ähnlicher Art vorgesehen werden. Eine zusätzliche Einbringung einer Luftmenge, wie dies aus Fig. 3 hervorgeht, ist auch beim Betrieb der Brennkammer 27 aus Fig. 4 ebenfalls möglich und bei Bedarf auch vorgesehen.

Der erfindungsgemässe Gegenstand lässt sich mit besonderem Vorteil in einer Gasturbine mit mindestens einer Brennkammerstufe anwenden, wobei das erzeugte Heissgas in der Gasturbine unter Arbeitsleistung entspannt wird.

### Bezugszeichenliste

- 10: Brenneranordnung
- 11: Drallerzeuger
- 12: Luft/Brennstoff-Gemisch
- 13: Mischrohr
- 14: Brennkammer
- 15: Achse
- 16: Eindüsvorrichtung
- 17,18: Brennstoffzuführung
- 19: Ventil
- 20: Brennstofflanze
- 21: Vertikales Aussenrohr der Brennstofflanze
- 21': Horizontales Aussenrohr der Brennstofflanze
- 22: Innenrohr
- 23: Eindüsungsöffnung
- 24: Brennstoff
- 25: Luft
- 26: Heissgasstrom
- 27: Niederdruck-Brennkammer durch Selbstzündung betrieben
- 28: Wirbel-Generatoren
- 29: Brennstoffeindüsung
- 30: Brennstoffeindüsung
- F1: Brennstoff (Erdgas)
- F2: Brennstoff (H2-reich, z.B. Syngas)
- α: Eindüsungswinkel
- α': Eindüsungswinkel

## Patentansprüche

1. Verfahren zum Erzeugen von Heissgas zum Betrieb einer mit mindestens einer Brennkammer befeuerten Strömungsmaschine, bei welchem Verfahren mindestens ein Brennstoff über eine Brenneranordnung in die Arbeitsgase der Brennkammer eingebracht wird, wobei mindestens ein Brennstoff mit Luft vermischt wird, und wobei stromauf der Brennkammer (14) Elemente (11, 28) und Mischstrecken (13, 27) vorgesehen sind, welche einen Vormischbetrieb aufrechterhalten, **dadurch gekennzeichnet, dass** im Vormischbetrieb an mindestens einer Stelle (16, 20) ein Brennstoff bestehend aus einer Mischung aus Brenngas (F1) und H2-reichem Brennstoff (F2) in die Arbeitsgase (26) eingebracht wird, dass zunächst das Brenngas (F1) und der H2-reiche Brennstoff (F2) miteinander vermischt werden, und dass das resultierende Brennstoffgemisch in der Brenneranordnung (10, 20) mit Luft vermischt und verbrannt wird und dass eine Brenneranordnung verwendet wird, bei welcher im Rahmen einer sequentiellen Verbrennung eine Brennstofflanze (20) in einen in eine zweite Brennkammer (27) einströmenden Heissgasstrom (26) hineinragt, und dass das Brennstoffgemisch (F1 + F2) über die Brennstofflanze (20) in den Heißgasstrom eingedüst wird.

2. Verfahren nach Anspruch 1 zum Betrieb einer sequentiell befeuerten Gasturbine, wobei die zweite Brennkammer (27) durch eine auf Selbstzündung ausgelegte Verbrennung betrieben wird, **dadurch gekennzeichnet, dass** mindestens die Brennstofflanze (20) mit dem Brennstoffgemisch (F1+F2) betrieben wird.

3. Verfahren nach Anspruch 2, **dadurch gekennzeichnet, dass** stromab der Brennstofflanze (20) mindestens einer weitere Eindüsungsvorrichtung (16) angeordnet ist, welche mit dem Brennstoffgemisch (F1, F1+F2, F2) betrieben wird.

4. Verfahren nach den Ansprüchen 2 und 3, **dadurch gekennzeichnet, dass** mit dem Brennstoffgemisch ( F1+F2) eine Luftmenge (25) durch die Brennstofflanze (20) zugeführt wird.

5. Verfahren nach Anspruch 4, **dadurch gekennzeichnet, dass** die Luft (25) separat geführt wird, oder dem Brennstoffgemisch (F1+F2) zugemischt wird.

6. Verfahren nach den Ansprüchen 2-5, **dadurch gekennzeichnet, dass** stromauf der Brennstoffzuführung (16, 20) Wirbel-Generatoren (28) wirken.

7. Verfahren nach den Ansprüchen 1 oder 2, **dadurch gekennzeichnet, dass** die Brennstofflanze (20) Brennstoffeindüsungen aufweist, wobei die Brennstoffeindüsungen (29, 30) unter einem beliebigen Winkel (α, α') erfolgen.

8. Verfahren nach Anspruch 7, **dadurch gekennzeichnet, dass** die Brennstoffeindüsungen (29, 30) unter einem Winkel zwischen 20° und 120° betrieben werden.

## Claims

1. Method for generating hot gas for operating a turbomachine fired by means of at least one combustion chamber, in which method at least one fuel is introduced via a burner arrangement into the working gases of the combustion chamber, wherein at least one fuel is mixed with air, and wherein there are provided, upstream of the combustion chamber (14), elements (11, 28) and mixing paths (13, 27) which maintain a premix operation, **characterized in that** in the premix operation at at least one point (16, 20) a fuel consisting of a mixture of combustion gas (F1) and H₂-rich fuel (F2) is introduced into the working gases (26), **in that** first the combustion gas (F1) and the H₂-rich fuel (F2) are mixed together, and **in that** the resulting fuel mixture is mixed with air and combusted in the burner arrangement (10, 20), and **in that** use is made of a burner arrangement in which, in the context of a sequential combustion, a fuel lance (20) projects into a hot gas stream (26) flowing into a second combustion chamber (27), and **in that** the fuel mixture (F1 + F2) is injected into the hot gas stream by means of the fuel lance (20).

2. Method according to Claim 1 for operating a sequentially fired gas turbine, wherein the second combustion chamber (27) is operated by means of a combustion configured for auto-ignition, **characterized in that** at least the fuel lance (20) is operated with the fuel mixture (F1 + F2).

3. Method according to Claim 2, **characterized in that** downstream of the fuel lance (20) there is arranged at least one further injection device (16) which is operated with the fuel mixture (F1, F1 + F2, F2).

4. Method according to Claims 2 and 3, **characterized in that** a quantity of air (25) is supplied with the fuel mixture (F1 + F2) through the fuel lance (20).

5. Method according to Claim 4, **characterized in that** the air (25) is supplied separately, or is mixed with the fuel mixture (F1 + F2).

6. Method according to Claims 2-5, **characterized in that** swirl generators (28) act downstream of the fuel supply (16, 20).

7. Method according to Claim 1 or 2, **characterized in that** the fuel lance (20) has fuel injection points, wherein the fuel is injected (29, 30) at any angle (α, α').

8. Method according to Claim 7, **characterized in that** the fuel is injected (29, 30) at an angle between 20° and 120°.

## Revendications

1. Procédé de génération de gaz chaud pour faire fonctionner une turbomachine à allumage par au moins une chambre de combustion, dans lequel procédé au moins un combustible est introduit par le biais d'un agencement de brûleur dans les gaz de travail de la chambre de combustion, au moins un combustible étant mélangé à de l'air et, en amont de la chambre de combustion (14), des éléments (11, 28) et des sections de mélange (13, 27) étant prévus, lesquels maintiennent un fonctionnement à prémélange, **caractérisé en ce que** dans le fonctionnement à prémélange, à au moins un endroit (16, 20), un combustible constitué d'un mélange de gaz combustible (F1) et de combustible riche en H2 (F2) est introduit dans les gaz de travail (26), **en ce que** tout d'abord le gaz combustible (F1) et le combustible riche en H2 (F2) sont mélangés l'un avec l'autre, et **en ce que** le mélange de combustible résultant est mélangé et brûlé avec l'air dans l'agencement de brûleur (10, 20) et **en ce qu'**un agencement de brûleur est utilisé, dans lequel, dans le cadre d'une combustion séquentielle, une lance à combustible (20) pénètre dans un flux de gaz chaud (26) affluant dans une deuxième chambre de combustion (27), et **en ce que** le mélange de combustible (F1 + F2) est pulvérisé par le biais de la lance à combustible (20) dans le flux de gaz chaud.

2. Procédé selon la revendication 1, pour le fonctionnement d'une turbine à gaz à allumage séquentiel, la deuxième chambre de combustion (27) fonctionnant par une combustion conçue sur la base d'un auto-allumage, **caractérisé en ce qu'**au moins la lance à combustible (20) est entraînée en fonctionnement avec le mélange de combustible (F1 + F2).

3. Procédé selon la revendication 2, **caractérisé en ce qu'**en aval de la lance à combustible (20) est disposé au moins un autre dispositif de pulvérisation (16) qui est entraîné en fonctionnement avec le mélange de combustible (F1, F1 + F2, F2).

4. Procédé selon les revendications deux et 3, **caractérisé en ce qu'**une quantité d'air (25) est acheminée avec le mélange de combustible (F1 + F2) par la lance à combustible (20).

5. Procédé selon la revendication 4, **caractérisé en ce que** l'air (25) est guidé séparément, ou est ajouté en mélange au mélange de combustible (F1 + F2).

6. Procédé selon les revendications 2 à 5, **caractérisé en ce qu'**en amont de l'alimentation en combustible (16, 20) agissent des générateurs de tourbillons (28).

7. Procédé selon les revendications 1 ou 2, **caractérisé en ce que** la lance à combustible (20) présente des injections de combustible, les injections de combustible (29, 30) s'effectuant en suivant un angle quelconque (α, α').

8. Procédé selon la revendication 7, **caractérisé en ce que** les injections de combustible (29, 30) fonctionnent suivant un angle compris entre 20° et 120°.
